# EUROPÄISCHE PATENTSCHRIFT

(11) **EP 1 114 438 B1**
(45) Veröffentlichungstag und Bekanntmachung des Hinweises auf die Patenterteilung: **17.12.2008**
(21) Anmeldenummer: 00943843.3
(22) Anmeldetag: 21.06.2000
(51) Int. Cl.: H01J 61/36

(54) **HOCHDRUCKENTLADUNGSLAMPE**
HIGH-PRESSURE DISCHARGE LAMP
LAMPE A DECHARGE A HAUTE PRESSION

(30) Priorität: 20.07.1999 DE 19933154
(43) Veröffentlichungstag der Anmeldung: 11.07.2001
(73) Patentinhaber: W.C. Heraeus GmbH, 63450 Hanau (DE)
(72) Erfinder: BAAKE, Reinhard, D-63928 Krombach (DE); LUPTON, David, Francis, D-63571 Gelnhausen (DE)
(74) Vertreter: Kühn, Hans-Christian
(86) Internationale Anmeldenummer: PCT/EP2000/005695
(87) Internationale Veröffentlichungsnummer: WO 2001/006541

(56) Entgegenhaltungen:
- US-A- 4 221 987
- PATENT ABSTRACTS OF JAPAN vol. 009, no. 220 (E-341), 6. September 1985 (1985-09-06) & JP 60 081756 A (TOSHIBA KK), 9. Mai 1985 (1985-05-09)
- PATENT ABSTRACTS OF JAPAN vol. 018, no. 158 (E-1525), 16. März 1994 (1994-03-16) & JP 05 334996 A (TOTO LTD), 17. Dezember 1993 (1993-12-17)

## Beschreibung

Die Erfindung betrifft eine Hochdruckentladungslampe mit einem keramischen Entladungsgefäß, durch dessen Wand mindestens eine Stromdurchführung geführt ist, wobei die Stromdurchführung und das Entladungsgefäß mittels einer Einschmelzmasse gasdicht verbunden sind, wobei die Stromdurchführung gebildet ist aus einem ersten Einzelteil aus Niob, Tantal oder aus einer auf Niob und / oder Tantal basierenden Legierung und mindestens einem zweiten Einzelteil, das aus einem Material gebildet ist, das oxidationsbeständiger ist als Niob, Tantal oder eine auf Niob und / oder Tantal basierende Legierung, wobei der Bereich der Verbindung zwischen dem ersten und dem zweiten Einzelteil entweder mit der Einschmelzmasse bedeckt ist oder durch die Einschmelzmasse gebildet ist, und wobei an einem im Entladungsgefäß angeordneten Ende der Stromdurchführung eine Entladungselektrode angeordnet ist.

Derartiges ist aus der Deutschen Gebrauchsmusterveröffentlichung G 86 28 310 bekannt, wobei Niob in Verbindung mit dem oxidationsbeständigeren Material Wolfram als Stromdurchführung für Hochdruckentladungslampen eingesetzt wird. Dabei wird eine gasdichte Einschmelzung und eine konstruktiv sehr aufwendige Anordnung verwendet, um das Niob vor Korrosion durch aggressive Metallhalogenide im Entladungsgefäß zu schützen. Dabei ragt das Wolfram in das Entladungsgefäß hinein, während das Niob aus dem Entladungsgefäß herausragt. Das Niob außerhalb des Entladungsgefäßes ist gegen oxidativen Angriff ungeschützt. Daher ist davon auszugehen, dass das Entladungsgefäß von der Atmosphäre isoliert in einer hier nicht dargestellten-äußeren-Schutzkapsel betrieben werden muss.

Aus der EP 930 639 A1 ist eine Lampe bekannt, bei der eine Stromdurchführung aus einem Glas-Tantal-Gemisch zusammen mit einem Quarzglasgefäß eingesetzt wird, wobei sich die Konzentration des Tantals entlang der Stromdurchführung ändert.

Die Verschmelzung zwischen Stromdurchführung und Quarzglasgefäß erfolgt nur in einem Bereich, in dem der Gehalt an Tantal im SiO₂ kleiner 2Vol% beträgt. Das Ende der Stromdurchführung, das einen hohen Anteil an Tantal enthält, ragt dabei aus dem Quarzglasgefäß heraus und ist nur teilweise mit einer Oxidations-Schutzschicht aus Glas, Metalloxid oder Edelmetall überzogen.

Auch in der GB 2 178 230 A werden Bauteile aus Niob als Stromdurchführungen für eine Entladungslampe verwendet. Der Einsatz einer solchen Entladungslampe in einem Temperaturbereich von 200 - 300°C beziehungsweise in einer Atmosphäre mit hohem Feuchtigkeitsgehalt wird vor allem im Zusammenhang mit einer äußeren Kapsel empfohlen, die die Stromdurchführungen vor Oxidation und Korrosion schützt.
So zeigt ein Beispiel die Entladungslampe und die Stromdurchführungen innerhalb einer mit Edelgas gefüllten, gasdicht verschlossenen Schutzkapsel aus Glas.

Aus der US 5,404,078 ist eine Hochdruckentladungslampe mit einem keramischen Entladungsgefäß und mit Metallhalid-Füllung bekannt, die in einem Schutzgefäß aus Quarzglas angeordnet ist. Die Enden des keramischen Entladungsgefäßes sind mit keramischen Stopfen verschlossen, in die jeweils eine Stromdurchführung mit rundem Durchmesser gasdicht eingesintert ist.
Die Stromdurchführungen sind so ausgeführt, dass das Ende der Stromdurchführung, das in das Entladungsgefäß hineinragt und in Kontakt zur Metallhalid-Füllung steht, aus korrosionsbeständigem Wolfram, Molybdän, Rhenium oder aus Legierungen dieser Metalle gebildet ist. Das andere Ende der Stromdurchführungen, welches aus dem Entladungsgefäß herausragt und von dem Schutzgefäß aus Quarzglas umgeben ist, ist beispielsweise aus Niob gebildet, das vor Korrosion durch die Metallhalid-Füllung geschützt angeordnet ist.

Aus der Veröffentlichung "Niobium in High Temperature Applications" des Autors H. Inouye, die auf einer am 08.11.1981 in San Francisco abgehaltenen Tagung basiert (Proceedings of the International Symposium), ist das Problem der extrem niedrigen Oxidationsbeständigkeit von Niob und dessen Legierungen bereits bei niedrigen Temperaturen ab ca. 400°C bekannt. Das dem Niob eng verwandte Metall Tantal verhält sich dazu ähnlich.
Aufgrund dieser Eigenschaft ist der Einsatzbereich dieser Metalle und ihrer Legierungen bei erhöhten Temperaturen stark begrenzt. So sind bereits Beschichtungen bekannt, die die Oxidationsbeständigkeit erhöhen. Dabei handelt es sich üblicherweise um Silizid- oder Aluminidbeschichtungen, die nur unter hohem Aufwand aufgebracht werden können. Zudem resultiert die Sprödigkeit dieser Schichten in einer Beeinträchtigung der Thermoschockbeständigkeit verbunden mit der Bildung von Rissen oder Abplatzungen der Schicht. Die beabsichtigte Schutzfunktion der Beschichtung geht damit verloren und die Oxidation des Metalls kann ausgehend von den Fehlstellen in der Schicht voranschreiten.

Der vorliegenden Erfindung liegt nun das Problem zugrunde, eine weitere Möglichkeit zur Verfügung zu stellen, die Beständigkeit von Stromdurchführungen, die in oder an Hochdruckentladungslampen, insbesondere an Natrium-Hochdruckentladungslampen, angeordnet sind, gegen Oxidation und Korrosion zu erhöhen.

Das Problem wird einmal dadurch gelöst, dass das erste Einzelteil zumindest teilweise in das Entladungsgefäß hineinragt und das zweite Einzelteil zumindest teilweise aus dem Entladungsgefäß herausragt, dass das zweite Einzelteil in maximal 50% der Dicke der Einschmelzmasse eintaucht und dass das oxidationsbeständigere Material ein Metall oder eine Metall-Legierung mit Elementen aus den Gruppen IVB und / oder VIII des Periodensystems ( gemäß CAS ) ist.

Ein großer Vorteil von Hochdruckentladungslampen mit derart gestalteten Stromdurchführungen ist, dass sie ohne eine zusätzliche äußere Schutzkapselung, beispielsweise aus Glas, betrieben werden können. So können die Außenmaße der Lampe entscheidend kleiner gestaltet werden. Dies ist besonders wichtig, wenn am Einsatzort ein geringes Platzangebot für die Lampe zur Verfügung steht.

Besonders bevorzugt ist, wenn die Elemente Ti und / oder Pt und / oder Pd und / oder Ni und / oder Fe und / oder Ir im oxidationsbeständigeren Metall und / oder der oxidationsbeständigeren Metall-Legierung enthalten sind. Bewährt hat sich insbesondere, wenn das erste Einzelteil aus Niob und das zweite Einzelteil aus Titan gebildet ist.

Nachfolgende Tabelle soll lediglich beispielhaft zur Verdeutlichung der erhöhten Oxidationsbeständigkeit der oben aufgeführten Materialien gegenüber Niob, Tantal, oder auf Niob und / oder Tantal basierenden Legierungen dienen. Als Vergleichsmaterialien wurden Titan und die Niob-Legierung NbZr1 gewählt:

**Tabelle 1: Gewichtszunahme von Titan und NbZr1 in (%) in Abhängigkeit der Auslagerungszeit an Luft bei erhöhten Temperaturen ( -- bedeutet: keine Messung durchgeführt )**

| Temperatur Zeit | 400°C | | 500°C | | 600°C | | 650° C | | 700° C | |
|---|---|---|---|---|---|---|---|---|---|---|
| | Ti | NbZr1 | Ti | NbZr1 | Ti | NbZr1 | Ti | NbZr1 | Ti | NbZr1 |
| 1h | 0 | 0,039 | 0,035 | 3,206 | 0,051 | - | 0,058 | | 0,122 | - |
| 6h | 0 | 3,295 | - | - | 0,136 | - | 0,188 | - | 0,417 | - |
| 13h | 0 | - | - | - | 0,17 | - | 0,365 | - | 0,762 | - |
| 29h | 0 | - | - | - | 0,356 | - | 1,005 | - | 1,188 | - |
| 69h | - | - | - | - | 0,285 | - | - | - | - | - |
| 100h | - | - | - | - | 0,392 | - | - | - | - | - |

Das Problem wird weiterhin dadurch gelöst, dass das erste Einzelteil zumindest teilweise in das Entladungsgefäß hineinragt und das zweite Einzelteil zumindest teilweise aus dem Entladungsgefäß herausragt, dass das zweite Einzelteil in maximal 50% der Dicke der Einschmelzmasse eintaucht und dass das oxidationsbeständigere Material aus einer Keramik ist. Besonders bevorzugt ist hier Keramik aus Al₂O₃ und / oder MoSi₂ und / oder (Mo,W)Si₂ und / oder SiC und / oder Si₃N₄. Auch hier ist es ein großer Vorteil, dass eine Lampe mit derart gestalteten Stromdurchführungen ohne eine zusätzliche äußere Schutzkapselung, beispielsweise aus Glas, betrieben werden kann und somit die Außenmaße gering sind.

Die Stromdurchführung kann mindestens teilweise in Form eines Zylinders und / oder eines Röhrchens ausgebildet sein. Eine Stromdurchführung für Entladungslampen, die als erstes Einzelteil einen Zylinder und / oder ein Röhrchen aus Niob, Tantal oder aus auf Niob und / oder Tantal basierenden Legierungen aufweist, wobei ein Ende dieses ersten Einzelteiles mit einem zweiten Einzelteil aus oxidationsbeständigerem Metall und / oder einer oxidationsbeständigeren Metall-Legierung gasdicht und elektrisch leitend verbunden ist und wobei das zweite Einzelteil die Form einer Schutzkappe aufweist, bildet eine bevorzugte Ausführungsform.

Vorteilhaft für die Entladungslampe ist außerdem, wenn die Stromdurchführung als erstes Einzelteil einen Zylinder und / oder ein Röhrchen aus Niob, Tantal oder aus auf Niob und / oder Tantal basierenden Legierungen aufweist und wenn ein Ende dieses ersten Einzelteiles mit einem zweiten Einzelteil aus oxidationsbeständigerem Metall und / oder einer oxidationsbeständigeren Metall-Legierung gasdicht verbunden ist und wenn das zweite Einzelteil mit einem dritten Einzelteil gasdicht verbunden ist, das aus einem elektrisch leitenden Material gebildet ist, und wenn das zweite und das dritte Einzelteil zusammen als Schutzkappe ausgebildet sind. Dabei kann das erste Einzelteil elektrisch leitend mit dem zweiten und dem dritten Einzelteil oder nur mit dem dritten Einzelteil verbunden sein.

Eine weitere Ausführungsform der Entladungslampe wird dadurch gebildet, dass die Stromdurchführung als erstes Einzelteil einen Zylinder und / oder ein Röhrchen aus Niob, Tantal oder aus auf Niob und / oder Tantal basierenden Legierungen aufweist und dass ein Ende dieses ersten Einzelteiles mit einem zweiten Einzelteil aus Keramik gasdicht verbunden ist und dass das zweite Einzelteil mit einem dritten Einzelteil gasdicht verbunden ist, das aus einem elektrisch leitenden Material gebildet ist, und dass das zweite und das dritte Einzelteil zusammen als Schutzkappe ausgebildet sind. Hier kann das erste Einzelteil elektrisch leitend auch nur mit dem dritten Einzelteil verbunden sein.

Das dritte Einzelteil kann als Scheibe oder Kappe oder Stopfen ausgebildet oder aus einer formlosen, aushärtbaren Masse gebildet sein. Das elektrisch leitende Material des dritten Einzelteiles kann ganz oder teilweise aus Cu und / oder Ag gebildet sein. Möglich ist aber auch, dass das elektrisch leitende Material des dritten Einzelteiles ganz oder teilweise aus dem gleichen Material wie das zweite Einzelteil gebildet ist.

Die Einzelteile können beispielsweise durch Schweißen und / oder Löten und / oder Quetschen und / oder Verschrauben und / oder Bonden und / oder Kleben verbunden sein. So sind idealerweise gasdichte, elektrisch nicht leitende Verbindungen zwischen zwei Einzelteilen durch Löten mit einem Glaslot ausgebildet. Ein nach dem Löten beispielsweise ausgeführtes Quetschen der beiden Einzelteile stellt die elektrisch leitende Verbindung zwischen beiden her. Die oben bereits beschriebenen, besonders vorteilhaften Ausgestaltungen der erfindungsgemäßen Entladungslampe besitzen Stromdurchführung mit zwei oder auch drei Einzelteilen und sind idealerweise so hergestellt, dass das erste und das zweite Einzelteil durch Löten und / oder Quetschen und / oder Schweißen und dass das zweite und das dritte Einzelteil durch Kleben verbunden sind.

Besonders vorteilhaft ist es, wenn das verwendete oxidationsbeständigere Material einen Schmelzpunkt größer 1200°C und einen Ausdehnungskoeffizienten kleiner oder gleich 10•10⁻⁶ K⁻¹ aufweist.

Die beschriebene erfindungsgemäße Hochdruckentladungslampe ist besonders in Verbindung mit einer Natrium-Füllung im Entladungsgefäß geeignet, da eine Natrium-Füllung das in das Entladungsgefäß ragende Teil aus Niob, Tantal oder eine auf Niob oder Tantal basierende Legierung weniger korrosiv angreift als eine Metallhalid-Füllung.

Anhand der Figuren 1 bis 5 soll die Erfindung nun näher erläutert werden. Es zeigen
- Fig. 1: Entladungslampe mit einer Stromdurchführung aus zwei zylinderförmigen Einzelteilen
- Fig. 2: Entladungslampe mit einer Stromdurchführung aus einem ersten zylinderförmigen und einem zweiten röhrchenförmigen, einseitig geschlossenen Einzelteil
- Fig. 3: Entladungslampe mit einer Stromdurchführung aus zwei röhrchenförmigen Einzelteilen und einem dritten Einzelteil in Form eines Stopfens
- Fig. 4: Entladungslampe mit Stromdurchführung aus einem ersten röhrchenförmigen Einzelteil und einem zweiten röhrchenförmigen, einseitig verschlossenen Einzelteil
- Fig. 5: Entladungslampe mit Stromdurchführung aus einem ersten röhrchenförmigen Einzelteil und einem zweiten röhrchenförmigen Einzelteil und einem dritten Einzelteil in Form eines Stopfens.

Fig. 1 zeigt eines der beiden Enden eines rohrförmigen Entladungsgefäßes 1 einer Entladungslampe und eine Stromdurchführung 2. Das Entladungsgefäß 1 ist in diesem Fall aus Al₂O₃ hergestellt. Das Ende des Entladungsgefäßes 1 und die Stromdurchführung 2 sind gasdicht mit einem Glaslot 3 verlötet. Die Stromdurchführung 2 besteht aus einem ersten, zylinderförmigen Einzelteil 2a, zum Beispiel aus der Niob-Legierung NbZr1, und einem zweiten zylinderförmigen Einzelteil 2b, beispielsweise aus Titan. Die Einzelteile 2a und 2b sind hier elektrisch leitend miteinander verschweißt. Der Übergangsbereich zwischen den beiden Einzelteilen 2a und 2b ist von dem Glaslot 3 bedeckt. Somit ragt das zweite Einzelteil 2b aus dem Entladungsgefäß heraus und steht in direktem Kontakt zur Umgebungsluft, während das erste Einzelteil 2a aus NbZr1 in das Entladungsgefäß 1 hineinragt und damit oxidationsgeschützt keinem direkten Kontakt zur Umgebungsluft ausgesetzt ist.

Fig. 2 zeigt wie bereits Fig. 1 eines der beiden Enden eines rohrförmigen Al₂O₃ - Entladungsgefäßes 1 einer Entladungslampe und eine Stromdurchführung 2. Das Ende des Entladungsgefäßes 1 und die Stromdurchführung 2 sind gasdicht mit einem Glaslot 3 verlötet. Die Stromdurchführung 2 besteht aus einem ersten, zylinderförmigen Einzelteil 2a, zum Beispiel aus der Niob-Legierung NbZr1, und einem zweiten röhrchenförmigen Einzelteil 2b, beispielsweise aus Titan. Das röhrchenförmige Einzelteil 2b ist einseitig geschlossen. Die Einzelteile 2a und 2b sind hier durch Questschen elektrisch verbunden worden. Der Übergangsbereich zwischen den beiden Einzelteilen 2a und 2b ist von dem Glaslot.3 bedeckt und gasdicht verlötet. Somit ragt das zweite Einzelteil 2b aus dem Entladungsgefäß heraus und steht in direktem Kontakt zur Umgebungsluft, während das erste Einzelteil 2a aus NbZr1 in das Entladungsgefäß 1 und das zweite, einseitig geschlossene röhrchenförmige Einzelteil 2b hineinragt und damit oxidationsgeschützt keinem direkten Kontakt zur Umgebungsluft ausgesetzt ist.

Auch Fig. 3 zeigt eines der beiden rohrförmigen Enden eines Al₂O₃- Entladungsgefäßes 1 einer Entladungslampe und eine Stromdurchführung 2. Das Ende des Entladungsgefäßes 1 und die Stromdurchführung 2 sind gasdicht durch ein Glaslot 3 verlötet. Die Stromdurchführung 2 besteht aus einem ersten, röhrchenförmigen Einzelteil 2a, zum Beispiel aus der Niob-Legierung NbZr1, und einem zweiten röhrchenförmigen Einzelteil 2b, beispielsweise aus Titan. Das röhrchenförmige Einzelteil 2b ist einseitig mit einem dritten Einzelteil in Form eines Stopfens 2c verschlossen. Die Einzelteile 2a und 2b sind hier durch Schweißen elektrisch leitend verbunden. Der Übergangsbereich zwischen den beiden Einzelteilen 2a und 2b ist von dem Glaslot 3 bedeckt. Somit ragt das zweite Einzelteil 2b mit dem als Stopfen 2c ausgebildeten dritten Einzelteil aus dem Entladungsgefäß heraus und steht in direktem Kontakt zur Umgebungsluft, während das erste Einzelteil 2a aus NbZr1 in das Entladungsgefäß 1 hineinragt und damit oxidationsgeschützt keinem direkten Kontakt zur Umgebungsluft ausgesetzt ist. Die elektrisch leitende Verbindung zwischen dem zweiten Einzelteil 2b und dem als Stopfen 2c ausgebildeten dritten Einzelteil kann je nach Temperaturbelastung gewählt werden und ist hier beispielsweise geklebt. Das Material für das dritte Einzelteil in Form eines Stopfens 2c ist beispielsweise aus Silber.

Fig. 4 zeigt ebenfalls eines der beiden Enden eines rohrförmigen Al₂O₃- Entladungsgefäßes 1 einer Entladungslampe und eine Stromdurchführung 2a; 2b. Das Ende des Entladungsgefäßes 1 und die Stromdurchführung 2a; 2b sind gasdicht durch ein Glaslot 3 verlötet. Die Stromdurchführung 2a; 2b besteht aus einem ersten, röhrchenförmigen Einzelteil 2a, zum Beispiel aus der Niob-Legierung NbZr1, und einem zweiten, einseitig geschlossenen röhrchenförmigen Einzelteil 2b, beispielsweise aus Titan. Die Einzelteile 2a und 2b sind hier durch Löten mit dem Glaslot 3 gasdicht, aber nicht elektrisch verbunden. Der Übergangsbereich zwischen den beiden Einzelteilen 2a und 2b ist von dem Glaslot 3 bedeckt. Somit ragt as zweite Einzelteil 2b aus dem Entladungsgefäß heraus und steht in direktem Kontakt zur Umgebungsluft, während das erste Einzelteil 2a aus NbZr1 in das Entladungsgefäß 1 und das zweite, einseitig geschlossenen röhrchenförmige Einzelteil 2b hineinragt und damit oxidationsgeschützt keinem direkten Kontakt zur Umgebungsluft ausgesetzt ist. Die elektrisch leitende Verbindung zwischen dem zweiten Einzelteil 2b und dem ersten Einzelteil 2a wird hier durch eine Quetschverbindung, angedeutet durch die Pfeile, erst nach dem Löten mit dem Glaslot 3 hergestellt.

Fig. 5 zeigt eines der beiden Enden eines rohrförmigen Al₂O₃ - Entladungsgefäßes 1 einer Entladungslampe und eine Stromdurchführung 2. Das Ende des Entladungsgefäßes 1 und die Stromdurchführung 2 sind gasdicht durch ein Glaslot 3 verlötet. Die Stromdurchführung 2 besteht aus einem ersten, röhrchenförmigen Einzelteil 2a, zum Beispiel aus der Niob-Legierung NbZr1, und einem zweiten röhrchenförmigen Einzelteil 2b, beispielsweise aus Al₂O₃. Das röhrchenförmige Einzelteil 2b ist einseitig mit einem dritten Einzelteil in Form eines Stopfens 2c geschlossen. Die Einzelteile 2a und 2b sind hier durch Löten mit dem Glaslot 3 gasdicht, aber nicht elektrisch verbunden. Der Übergangsbereich zwischen den beiden Einzelteilen 2a und 2b ist von dem Glaslot 3 bedeckt. Somit ragt das zweite Einzelteil 2b mit dem als Stopfen 2c ausgebildeten dritten Einzelteil aus dem Entladungsgefäß heraus und steht in direktem Kontakt zur Umgebungsluft, während das erste Einzelteil 2a aus NbZr1 in das Entladungsgefäß 1 hineinragt und damit oxidationsgeschützt keinem direkten Kontakt zur Umgebungsluft ausgesetzt ist. Die elektrisch leitende Verbindung zwischen dem ersten Einzelteil 2a und dem Stopfen 2c und die gasdichte Verbindung zwischen dem zweiten Einzelteil 2b und dem dritten Einzelteil 2c können je nach Temperaturbelastung gewählt werden und sind hier beispielsweise mit einem leitfähigen Kleber verbunden. Ebenso kann die Materialwahl für das dritte Einzelteil in Form des Stopfens 2c je nach Anforderung gewählt werden, beispielsweise aus den Metallen Silber oder Titan.

## Patentansprüche

1. Hochdruckentladungslampe mit einem keramischen Entladungsgefäß (1), durch dessen Wand mindestens eine Stromdurchführung (2) geführt ist, wobei die Stromdurchführung und das Entladungsgefäß mittels einer Einslchmelzmasse (3) gasdicht verbunden sind, wobei die Stromdurchführung gebildet ist aus einem ersten Einzelteil (2a) aus Niob, Tantal oder aus einer auf Niob und / oder Tantal basierenden Legierung und mindestens einem zweiten Einzelteil (2b), das aus einem Material gebildet ist, das oxidationsbeständiger ist als Niob, Tantal oder eine auf Niob und / oder Tantal basierende Legierung, wobei der Bereich der Verbindung zwischen dem ersten und dem zweiten Einzelteil entweder mit der Einschmelzmasse bedeckt ist oder durch die Einschmelzmasse gebildet ist, und wobei an einem im Entladungsgefäß angeordneten Ende der Stromdurchführung eine Entladungselektrode angeordnet ist, **dadurch gekennzeichnet, dass** das erste Einzelteil zumindest teilweise in das Entladungsgefäß hineinragt und das zweite Einzelteil zumindest teilweise aus dem Entladungsgefäß herausragt, dass das zweite Einzelteil in maximal 50% der Dicke der Einschmelzmasse eintaucht und dass das oxidationsbeständigere Material ein Metall oder eine Metall-Legierung mit Elementen aus den Gruppen IVB und / oder VIII des Periodensystems ist.

2. Hochdruckentladungslampe nach Anspruch 1, **dadurch gekennzeichnet, dass** die Elemente Ti und / oder Pt und / oder Pd und / oder Ni und / oder Fe und / oder Ir im oxidationsbeständigeren Metall und / oder der oxidationsbeständigeren Metall-Legierung enthalten sind.

3. Hochdruckentladungslampe nach Anspruch 1, **dadurch gekennzeichnet, dass** das erste Einzelteil aus Niob und das zweite Einzelteil aus Titan gebildet ist.

4. Hochdruckentladungslampe mit einem keramischen Entladungsgefäß (1), durch dessen Wand mindestens eine Stromdurchführung (2) geführt ist, wobei die Stromdurchführung und das Entladungsgefäß mittels einer Einschmelzmasse (3) gasdicht verbunden sind, wobei die Stromdurchführung gebildet ist aus einem ersten Einzelteil (2a) aus Niob, Tantal oder aus einer auf Niob und / oder Tantal basierenden Legierung und mindestens einem zweiten Einzelteil (2b), das aus einem Material gebildet ist, das oxidationsbeständiger ist als Niob, Tantal oder einer auf Niob und / oder Tantal basierende Legierung, wobei der Bereich der Verbindung zwischen dem ersten und dem zweiten Einzelteil entweder mit der Einschmelzmasse bedeckt ist oder durch die Einschmelzmasse gebildet ist, und wobei an einem im Entladungsgefäß angeordneten Ende der Stromdurchführung eine Entladungselektrode angeordnet ist, **dadurch gekennzeichnet, dass** das erste Einzelteil zumindest teilweise in das Entladungsgefäß hineinragt und das zweite Einzelteil zumindest teilweise aus dem Entladungsgefäß herausragt, dass das zweite Einzelteil in maximal 50% der Dicke der Einschmelzmasse eintaucht und dass das oxidationsbeständigere Material aus einer Keramik ist.

5. Hochdruckentladungslampe nach Anspruch 4, **dadurch gekennzeichnet, dass** das oxidationsbeständigere Material aus Keramik aus Al₂O₃ und / oder MoSi₂ und / oder (Mo,W)Si₂ und / oder SiC und / oder Si₃N₄ gebildet ist.

6. Hochdruckentladungslampe nach einem der Ansprüche 1 bis 3 oder 4 bis 5, **dadurch gekennzeichnet, dass** die Stromdurchführung mindestens teilweise in Form eines Zylinders und / oder eines Röhrchens ausgebildet ist.

7. Hochdruckentladungslampe nach Anspruch 6, **dadurch gekennzeichnet, dass** die Stromdurchführung als erstes Einzelteil einen Zylinder und / oder ein Röhrchen aus Niob, Tantal oder aus auf Niob und / oder Tantal basierenden Legierungen aufweist, dass ein Ende dieses ersten Einzelteiles mit einem zweiten Einzelteil aus oxidationsbeständigerem Metall und / oder einer oxidationsbeständigeren Metall-Legierung gasdicht und elektrisch leitend verbunden ist und dass das zweite Einzelteil als Schutzkappe ausgebildet ist.

8. Hochdruckentladungslampe nach Anspruch 6, **dadurch gekennzeichnet, dass** die Stromdurchführung als erstes Einzelteil einen Zylinder und / oder ein Röhrchen aus Niob, Tantal oder aus auf Niob und/oder Tantal basierenden Legierungen aufweist, dass ein Ende dieses ersten Einzelteiles mit einem zweiten Einzelteil aus oxidationsbeständigerem Metall und / oder einer oxidationsbeständigeren Metall-Legierung gasdicht verbunden ist, dass das zweite Einzelteil mit einem dritten Einzelteil (2c) gasdicht verbunden ist, das aus einem elektrisch leitenden Material gebildet ist, und dass das zweite und das dritte Einzelteil zusammen als Schutzkappe ausgebildet sind.

9. Hochdruckentladungslampe nach Anspruch 8, **dadurch gekennzeichnet, dass** das erste Einzelteil elektrisch leitend mit dem zweiten und dem dritten Einzelteil oder nur mit dem dritten Einzelteil verbunden ist.

10. Hochdruckentladungslampe nach Anspruch 6, **dadurch gekennzeichnet, dass** die Stromdurchführung als erstes Einzelteil einen Zylinder und / oder ein Röhrchen aus Niob, Tantal oder aus auf Niob und / oder Tantal basierenden Legierungen aufweist, dass ein Ende dieses ersten Einzelteiles mit einem zweiten Einzelteil aus Keramik gasdicht verbunden ist, dass das zweite Einzelteil mit einem dritten Einzelteil gasdicht verbunden ist, das aus einem elektrisch leitenden Material gebildet ist, und dass das zweite und das dritte Einzelteil zusammen als Schutzkappe ausgebildet sind.

11. Hochdruckentladungslampe nach Anspruch 10, **dadurch gekennzeichnet, dass** das erste Einzelteil elektrisch leitend mit dem dritten Einzelteil verbunden ist.

12. Hochdruckentladungslampe nach einem der Ansprüche 8 bis 11, **dadurch gekennzeichnet, dass** das dritte Einzelteil als Scheibe oder Kappe oder Stopfen ausgebildet oder aus einer formlosen, aushärtbaren Masse gebildet ist.

13. Hochdruckentladungslampe nach einem der Ansprüche 8 bis 12, **dadurch gekennzeichnet, dass** das elektrisch leitende Material des dritten Einzelteiles ganz oder teilweise aus Cu und / oder Ag gebildet ist.

14. Hochdruckentladungslampe nach einem der Ansprüche 7 bis 11, **dadurch gekennzeichnet, dass** das elektrisch leitende Material des dritten Einzelteiles ganz oder teilweise aus dem gleichen Material wie das zweite Einzelteil gebildet ist.

15. Hochdruckentladungslampe nach einem der Ansprüche 1 bis 14, **dadurch gekennzeichnet, dass** die Einzelteile durch Schweißen und / oder Löten und / oder Quetschen und / oder Verschrauben und / oder Bonden und / oder Kleben verbunden sind.

16. Hochdruckentladungslampe nach Anspruch 15, **dadurch gekennzeichnet, dass** gasdichte, elektrisch nicht leitende Verbindungen zwischen zwei Einzelteilen durch Löten mit einem Glaslot ausgebildet sind und dass durch ein nach dem Löten ausgeführtes Quetschen der beiden Einzelteile die elektrisch leitende Verbindung ausgebildet ist.

17. Hochdruckentladungslampe nach einem der Ansprüche 14 bis 15, **dadurch gekennzeichnet, dass** das erste und das zweite Einzelteil aus mindestens einem der Ansprüche 7 bis 11 durch Löten und / oder Quetschen und / oder Schweißen und dass das zweite und das dritte Einzelteil aus mindestens einem der Ansprüche 8 bis 11 durch Kleben verbunden sind.

18. Hochdruckentladungslampe nach einem der Ansprüche 1 bis 17, **dadurch gekennzeichnet, dass** das oxidationsbeständigere Material einen Schmelzpunkt größer 1200°C und einen Ausdehnungskoeffizienten kleiner oder gleich 10.10⁻⁶ K⁻¹ aufweist.

19. Hochdruckentladungslampe nach einem der Ansprüche 1 bis 18, **dadurch gekennzeichnet, dass** die Hochdruckentladungslampe als Natrium-Hochdruckentladungslampe ausgestaltet ist.

## Claims

1. A high-pressure discharge lamp comprising a ceramic discharge vessel (1) through the wall of which at least one bushing (2) is passed, wherein the bushing and the discharge vessel are connected by means of a fusing compound (3) in a gastight manner, wherein the bushing is formed from a first component part (2a) of niobium, tantalum or of an alloy based on niobium and/or tantalum and at least one second component part (2b) which is formed from a material having a higher resistance to oxidation than niobium, tantalum or an alloy based on niobium and/or tantalum, wherein the region of connection between the first and second component parts is either covered by the fusing compound or is formed by the fusing compound, and wherein a discharge electrode is arranged at one end of the bushing, said end being arranged inside the discharge vessel, **characterised in that** the first component part projects into the discharge vessel at least in part and the second component part projects out of the discharge vessel at least in part, that the second component part immerses in a maximum of 50 percent of the thickness of the fusing compound, and that the material having the higher resistance to oxidation is a metal or a metal alloy comprising elements of groups IVB and/or VIII of the periodic table.

2. The high-pressure discharge lamp according to Claim 1, **characterised in that** the elements Ti and/or Pt and/or Pd and/or Ni and/or Fe and/or Ir are contained in the metal having the higher resistance to oxidation and/or the metal alloy having the higher resistance to oxidation.

3. The high-pressure discharge lamp according to Claim 1, **characterised in that** the first component part is formed from niobium and the second element is formed from titanium.

4. A high-pressure discharge lamp comprising a ceramic discharge vessel (1) through the wall of which at least one bushing (2) is passed, wherein the bushing and the discharge vessel are connected by means of a fusing compound (3) in a gastight manner, wherein the bushing is formed from a first component part (2a) of niobium, tantalum or of an alloy based on niobium and/or tantalum and at least one second component part (2b) which is formed from a material having a higher resistance to oxidation than niobium, tantalum or an alloy based on niobium and/or tantalum, wherein the region of connection between the first and second component parts is either covered by the fusing compound or is formed by the fusing compound, and wherein a discharge electrode is arranged at one end of the bushing, said end being arranged inside the discharge vessel, **characterised in that** the first component part projects into the discharge vessel at least in part and the second component part projects out of the discharge vessel at least in part, that the second component part immerses in a maximum of 50 percent of the thickness of the fusing compound, and that the material having the higher resistance to oxidation is made of a ceramic material.

5. The high-pressure discharge lamp according to Claim 4, **characterised in that** the material having the higher resistance to oxidation is formed from a ceramic material consisting of Al₂O₃ and/or MoSi₂ and/or (Mo,W)Si₂ and/or SiC and/or Si₃N₄.

6. The high-pressure discharge lamp according to anyone of Claims 1 to 3 or 4 to 5, **characterised in that** the bushing is, at least in part, formed in the form of a cylinder and/or a tube.

7. The high-pressure discharge lamp according to Claim 6, **characterised in that** the bushing includes as the first component part a cylinder and/or a tube made of niobium, tantalum or of alloys based on niobium and/or tantalum, that one end of this first component part is connected to a second component part in a gastight and electrically conducting manner, said second component part being made of a metal having a higher resistance to oxidation and/or of a metal alloy having a higher resistance to oxidation, and that the second component part is designed to form a protective cap.

8. The high-pressure discharge lamp according to Claim 6, **characterised in that** the bushing includes as the first component part a cylinder and/or a tube made of niobium, tantalum or of alloys based on niobium and/or tantalum, that one end of this first component part is connected to a second component part in a gastight manner, said second component part being made of a metal having a higher resistance to oxidation and/or of a metal alloy having a higher resistance to oxidation, that the second component part is connected to a third component part (2c) in a gastight manner, said third component part (2c) being formed from an electrically conducting material, and that the second and third component parts are, in conjunction, designed to form a protective cap.

9. The high-pressure discharge lamp according to Claim 8, **characterised in that** the first component part is, in an electrically conducting manner, connected to the second and third component parts or to the third component part only.

10. The high-pressure discharge lamp according to Claim 6, **characterised in that** the bushing includes as the first component part a cylinder and/or a tube made of niobium, tantalum or of alloys based on niobium and/or tantalum, that one end of this first component part is connected to a second component part in a gastight manner, said second component part being made of a ceramic material, that the second component part is connected to a third component part in a gastight manner, said third component part being formed from an electrically conducting material, and that the second and third component parts are, in conjunction, designed to form a protective cap.

11. The high-pressure discharge lamp according to Claim 10, **characterised in that** the first component part is connected to the third component part in an electrically conducting manner.

12. The high-pressure discharge lamp according to anyone of Claims 8 to 11, **characterised in that** the third component part is designed to form a disc or a cap or a plug or is formed from a shapeless compound that can be hardened.

13. The high-pressure discharge lamp according to anyone of Claims 8 to 12, **characterised in that** the electrically conducting material of the third component part is, either as a whole or in part, formed from Cu and/or Ag.

14. The high-pressure discharge lamp according to anyone of Claims 7 to 11, **characterised in that** the electrically conducting material of the third component part is, either as a whole or in part, formed from the same material as the second component part.

15. The high-pressure discharge lamp according to anyone of Claims 1 to 14, **characterised in that** the component parts are connected through welding and/or soldering and/or crimping and/or screwing and/or bonding and/or glueing.

16. The high-pressure discharge lamp according to Claim 15, **characterised in that** gastight, electrically non-conducting connections between two component parts are formed through soldering with glass solder and that the electrically conducting connection is formed through crimping of the two component parts subsequent to soldering.

17. The high-pressure discharge lamp according to anyone of Claims 14 to 15, **characterised in that** the first and second component parts presented in at least one of Claims 7 to 11 are connected through soldering and/or crimping and/or welding and that the second and third component parts presented in at least one of Claims 8 to 11 are connected through glueing.

18. The high-pressure discharge lamp according to anyone of Claims 1 to 17, **characterised in that** the material having the higher resistance to oxidation comprises a melting point in excess of 1200 °C and a coefficient of expansion of less than or equal to 10 • 10⁻⁶ K⁻¹.

19. The high-pressure discharge lamp according to anyone of Claims 1 to 18, **characterised in that** the high-pressure discharge lamp is designed as a sodium high-pressure discharge lamp.

## Revendications

1. Lampe à décharge haute pression comportant un réservoir de décharge en céramique (1) à travers la paroi duquel au moins un passage du courant (2) est guidé, le passage du courant et le réservoir de décharge étant connectés à l'aide d'une masse fondue (3) étanche aux gaz, le passage du gaz étant constitué d'un premier élément (2a) en niobium, tantale ou un alliage à base de niobium et/ou de tantale et au moins un deuxième élément (2b) constitué d'un matériau qui est plus stable vis-à-vis de l'oxydation que le niobium, le tantale ou un alliage à base de niobium et/ou de tantale, la zone de raccord entre le premier et le deuxième élément étant soit recouverte d'une masse fondue soit formée par une masse fondue, et une électrode de décharge étant disposée au niveau d'une extrémité disposée dans le réservoir de décharge du passage du courant, **caractérisée en ce que** le premier élément dépasse au moins partiellement dans le réservoir de décharge et le deuxième élément dépasse au moins partiellement du réservoir de décharge, **en ce que** le deuxième élément est enfoncé dans au maximum 50 % de l'épaisseur de la masse fondue et **en ce que** le matériau stable vis-à-vis de l'oxydation est un métal ou un alliage de métal avec des éléments des groupes IVB et/ou VIII du système périodique.

2. Lampe à décharge haute pression selon la revendication 1, **caractérisée en ce que** les éléments Ti et/ou Pt et/ou Pd et/ou Ni et/ou Fe et/ou Ir sont contenus dans le métal stable vis-à-vis de l'oxydation et/ou l'alliage de métal stable vis-à-vis de l'oxydation.

3. Lampe à décharge haute pression selon la revendication 1, **caractérisée en ce que** le premier élément est constitué de niobium et le deuxième élément de titane.

4. Lampe à décharge haute pression comportant un réservoir de décharge en céramique (1) à travers la paroi duquel au moins un passage du courant (2) est guidé, le passage du courant et le réservoir de décharge étant connectés à l'aide d'une masse fondue (3) étanche aux gaz, le passage du gaz étant constitué d'un premier élément (2a) en niobium, tantale ou un alliage à base de niobium et/ou de tantale et au moins un deuxième élément (2b) constitué d'un matériau qui est plus stable vis-à-vis de l'oxydation que le niobium, le tantale ou un alliage à base de niobium et/ou de tantale, la zone de raccord entre le premier et le deuxième élément étant soit recouverte d'une masse fondue soit formée par une masse fondue, et une électrode de décharge étant disposée au niveau d'une extrémité disposée dans le réservoir de décharge du passage du courant, **caractérisée en ce que** le premier élément dépasse au moins partiellement dans le réservoir de décharge et le deuxième élément dépasse au moins partiellement du réservoir de décharge, **en ce que** le deuxième élément est enfoncé dans au maximum 50 % de l'épaisseur de la masse fondue et **en ce que** le matériau stable vis-à-vis de l'oxydation est une céramique.

5. Lampe à décharge haute pression selon la revendication 4, **caractérisée en ce que** le matériau stable vis-à-vis de l'oxydation est constitué de céramique de Al₂O₃ et/ou MoSi₂ et/ou (Mo, W)Si₂ et/ou SiC et/ou Si₃N₄.

6. Lampe à décharge haute pression selon l'une quelconque des revendications 1 à 3 ou 4 à 5, **caractérisée en ce que** le passage du courant a au moins partiellement la forme d'un cylindre et/ou d'un tube.

7. Lampe à décharge haute pression selon la revendication 6, **caractérisée en ce que** le passage du courant présente, en tant que premier élément, un cylindre et/ou un tube en niobium, tantale ou des alliages à base de niobium et/ou de tantale, afin qu'une extrémité de ce premier élément soit connectée de manière étanche aux gaz et électriquement conductrice à un métal stable vis-à-vis de l'oxydation et/ou un alliage de métal stable vis-à-vis de l'oxydation et que le deuxième élément forme un couvercle de protection.

8. Lampe à décharge haute pression selon la revendication 6, **caractérisée en ce que** le passage du courant présente, en tant que premier élément, un cylindre et/ou un tube en niobium, tantale ou en alliages à base de niobium et/ou tantale, afin qu'une extrémité de ce premier élément soit connectée de manière étanche aux gaz à un second métal stable vis-à-vis de l'oxydation et/ou un alliage de métal stable vis-à-vis de l'oxydation, que le deuxième élément soit raccordé de manière étanche aux gaz à un troisième élément (2c), constitué d'un matériau électriquement conducteur, et que les deuxième et troisième éléments forment ensemble un couvercle de protection.

9. Lampe à décharge haute pression selon la revendication 8, **caractérisée en ce que** le premier élément est connecté de manière électriquement conductrice avec les deuxième et troisième éléments ou seulement avec le troisième élément.

10. Lampe à décharge haute pression selon la revendication 6, **caractérisée en ce que** le passage du courant présente, en tant que premier élément, un cylindre et/ou un tube en niobium, tantale ou en alliages à base de niobium et/ou de tantale, qu'une extrémité de ce premier élément est connecté de manière étanche aux gaz à un deuxième élément en céramique, que le deuxième élément est connecté de manière étanche aux gaz à un troisième élément, constitué d'un matériau électriquement conducteur, et que les deuxième et troisième éléments forment ensemble un couvercle de protection.

11. Lampe à décharge haute pression selon la revendication 10, **caractérisée en ce que** le premier élément est connecté de manière électriquement conductrice au troisième élément.

12. Lampe à décharge haute pression selon l'une quelconque des revendications 8 à 11, **caractérisée en ce que** le troisième élément forme un joint ou un couvercle ou un bouchon ou est constitué d'une masse sans forme pouvant être durcie.

13. Lampe à décharge haute pression selon l'une quelconque des revendications 8 à 12, **caractérisée en ce que** le matériau électriquement conducteur du troisième élément est totalement ou partiellement constitué de Cu et/ou Ag.

14. Lampe à décharge haute pression selon l'une quelconque des revendications 7 à 11, **caractérisée en ce que** le matériau électriquement conducteur du troisième élément est totalement ou partiellement constitué du même matériau que le deuxième élément.

15. Lampe à décharge haute pression selon l'une quelconque des revendications 1 à 14, **caractérisée en ce que** les éléments sont connectés par soudage et/ou brasage tendre et/ou sertissage et/ou vissage et/ou assemblage et/ ou collage.

16. Lampe à décharge haute pression selon la revendication 15, **caractérisée en ce que** les connexions étanches aux gaz, électriquement non conductrices entre les deux éléments sont formées par soudage avec une soudure au gaz et **en ce que** la connexion électriquement conductrice est formée par sertissage des deux éléments après le brasage tendre.

17. Lampe à décharge haute pression selon l'une quelconque des revendications 14 à 15, **caractérisée en ce que** les premier et deuxième éléments d'au moins l'une des revendications 7 à 11 sont connectés par brasage tendre et/ou sertissage et/ou soudage et **en ce que** le deuxième et le troisième élément d'au moins l'une des revendications 8 à 11 sont connectés par collage.

18. Lampe à décharge haute pression selon l'une quelconque des revendications 1 à 17, **caractérisée en ce que** le matériau stable vis-à-vis de l'oxydation présente un point de fusion supérieur à 1 200 °C et un coefficient de dilatation inférieur ou égal à 10.10⁻⁶K⁻¹.

19. Lampe à décharge haute pression selon l'une quelconque des revendications 1 à 18, **caractérisée en ce que** la lampe à décharge haute pression est agencée comme une lampe à décharge haute pression à vapeur de sodium.
